# EUROPÄISCHE PATENTSCHRIFT

(11) **EP 3 201 376 B1**
(45) Veröffentlichungstag und Bekanntmachung des Hinweises auf die Patenterteilung: **19.09.2018**
(21) Anmeldenummer: 15771599.6
(22) Anmeldetag: 01.10.2015
(51) Int. Cl.: D01D 5/088

(54) **SCHMELZSPINNVORRICHTUNG**
MELTSPINNING APPARATUS
APPAREIL DE FILAGE A CHAUD

(30) Priorität: 04.10.2014 DE 102014014728
(43) Veröffentlichungstag der Anmeldung: 09.08.2017
(73) Patentinhaber: Oerlikon Textile GmbH & Co. KG, 42897 Remscheid (DE)
(72) Erfinder: SCHÄFER, Klaus, 42897 Remscheid (DE)
(74) Vertreter: KNH Patentanwälte Neumann Heine Taruttis PartG mbB
(86) Internationale Anmeldenummer: PCT/EP2015/072655
(87) Internationale Veröffentlichungsnummer: WO 2016/050897

(56) Entgegenhaltungen:
- DE-A1-102011 117 458
- US-A- 4 902 461

## Beschreibung

Die Erfindung betrifft eine Schmelzspinnvorrichtung mit mehreren Spinndüsen gemäß dem Oberbegriff des Anspruchs 1.

Eine gattungsgemäße Schmelzspinnvorrichtung ist aus der DE 10 2011 117 458 A1 bekannt.

Bei der Herstellung von synthetischen Filamentfäden ist es üblich, dass innerhalb einer Spinnstelle mehrere Fäden parallel nebeneinander aus mehreren Spinndüsen extrudiert werden. Die Spinndüsen sind hierzu mit Abstand zueinander an einem beheizten Spinnbalken gehalten, der ein Schmelzeverteilersystem zur Versorgung der Spinndüsen enthält. Somit lassen sich alle schmelzeführenden Teile sowie die Spinndüsen innerhalb des Spinnbalkens beheizen. Die Spinndüsen sind hierzu in Vertiefungen an der Unterseite des Spinnbalkens angeordnet. An der Unterseite des Spinnbalkens schließt sich ein Kühlkasten an, um die aus den Spinndüsen extrudierten Filamentstränge mittels eines Kühlluftstromes abzukühlen, damit diese nach der Abkühlung jeweils zu einem multifilen Faden zusammenzufassen.

Bei der Herstellung bestimmter Fadentypen hat sich herausgestellt, dass eine verzögerte Abkühlung der Filamente sich besonders positiv auf bestimmte Fadeneigenschaften auswirkt. Hierzu wird bei der kannten Schmelzspinnvorrichtung ein sogenannter Nacherhitzer zwischen dem Spinnbalken und dem Kühlkasten angeordnet, so dass die frisch extrudierten Filamente zunächst eine nicht kühlbare Übergangszone durchlaufen.

Derartige nicht kühlbare Übergangszonen haben sich als wesentlicher Parameter herausgestellt, um in einem Spinnprozess die Fadenqualität zu optimieren. Dabei besteht der Wunsch, die Übergangszonen möglichst flexible gestalten zu können, so dass insbesondere eine Länge einer Abschirmung zwischen den Spinndüsen und der Kühleinrichtung veränderbar ist. Die bekannte Schmelzspinnvorrichtung erfordert hierzu jedoch sehr aufwändige Umbauarbeiten.

Aus der WO 03/056074 A1 ist jedoch eine Schmelzspinnvorrichtung bekannt, bei welcher die Kühleinrichtung durch einen Kühlzylinder gebildet ist, der unmittelbar einer Spinndüse an der Unterseite des Spinnbalkens zugeordnet ist. An dem der Spinndüse zugewandten Ende ist eine Abstandshülse an dem freien Ende des Kühlzylinders aufgeschraubt, so dass ein hervorstehendes Hülsenende die Länge der Abschirmung ohne Kühlung zwischen der Spinndüse und dem Kühlzylinder bestimmt. Zur Einstellung der Abschirmlänge ist es daher erforderlich, die Einschraublänge der Hülse zu verändern. Bei einer Mehrzahl von Spinndüsen an einem Spinnbalken sind somit ebenfalls aufwändige Umbaumaßnahmen erforderlich, um eine gewünschte Länge der Abschirmung einstellen zu können. Zudem werden in der Nähe des Spinnbalkens sehr hohe Temperaturen erreicht, so dass manuelle Umbautätigkeiten besondere Vorkehrungen erfordern.

Es ist daher Aufgabe der Erfindung, eine Schmelzspinnvorrichtung mit mehreren Spinndüsen derart weiterzubilden, dass eine zwischen den Spinndüsen und er Kühleinrichtung vorgesehene Übergangszone in ihrer Länge einfach und variabel veränderbar ist.

Diese Aufgabe wird erfindungsgemäß durch eine Schmelzspinnvorrichtung mit den Merkmalen des Anspruchs 1 gelöst.

Vorteilhafte Weiterbildungen der Erfindung sind durch die Merkmale und Merkmalskombinationen der Unteransprüche definiert.

Die Erfindung beruht auf der Erkenntnis, dass die an einem Spinnbalken eingesetzten Spinndüsen eine regelmäßige Wartung wie beispielsweise das Schaben der Düsenplatten erfordern, so dass die unterhalb des Spinnbalkens angeordneten Kühleinrichtungen höhenverstellbar ausgeführt werden. Diese Höhenverstellbarkeit der Kühleinrichtung macht sich die Erfindung zu Nutze, in dem unterhalb des Spinnbalkens ein Hülsenträger angeordnet ist, der pro Spinndüse eine von mehreren aufragenden Hülsen aufweist. Die Hülsen erstrecken sich dabei zwischen den Spinndüsen und der Kühleinrichtung, wobei die Kühleinrichtung als Kühlkasten ein oder mehrere Einlassöffnungen aufweist. Das zu den Einlassöffnungen gegenüberliegende Hülsenende der Hülsen ragt dabei jeweils in einen Ringspalt zwischen einer der Spinndüsen und dem Spinnbalken hinein. Der besondere Vorteil der Erfindung liegt darin, dass durch den Hülsenträger die Abschirmzone an jeder der Spinndüsen gleichzeitig durch die die gehaltenen Hülsen verstellt werden können.

Je nach Beschaffenheit der Hülsen an dem Hülsenträger lassen sich zwei alternative Weiterbildungen zur Verstellbarkeit der Übergangszonen ausführen. Bei einer ersten Variante ist der Hülsenträger mit fest aufragenden Hülsen an einer Oberseite des Kühlkastens gehalten, wobei der Kühlkasten zur Einstellung einer Eintauchtiefe der freien Hülsenenden in den Spinnbalken stufenlos verstellbar ist. Hierzu sind die Ringspalte zwischen den Spinndüsen und dem Spinnbalken derart bemessen, dass die freien Hülsenenden mit variabler Länge in den Spinnbalken eintauchbar sind.

Bei einer zweiten alternativen Weiterbildung der Erfindung sind die Hülsen zwischen den Hülsenenden jeweils durch einen Faltenbalg gebildet, wobei der Kühlkasten zur Einstellung einer Balgenlängen der Faltbalge stufenlos verstellbar ist. In diesem Fall können die Hülsenenden in dem Ringspalt zwischen der Spinndüse und dem Spinnbalken ebenfalls fixiert werden. Die Längenänderung der Übergangszone wird dabei allein durch den Faltenbalg realisiert.

Zur Erhöhung der Flexibilität der erfindungsgemäßen Schmelzspinnvorrichtung ist desweiteren vorgesehen, dass der Hülsenträger lösbar mit dem Kühlkasten verbunden ist und dass der Kühlkasten wahlweise mit oder ohne Hülsenträger an der Unterseite des Spinnbalkens einsetzbar ist.

Je nach Herstellungsprozess lässt sich der Hülsenträger in unterschiedlichen Varianten ausführen. So kann der Hülsenträger bei unbeheizten Abschirmzone in einfacher Art und Weise durch eine obere Platte des Kühlkastens gebildet sein. In diesem Fall lassen sich die Hülsen vorteilhaft an dem Kühlkasten integrieren.

Um eine aktive Beheizung der Übergangszone zu realisieren, besteht alternativ die Möglichkeit, den Hülsenträger durch einen Heizkasten und die Hülsen aus einem wärmeleitenden Material zu bilden, wobei die Hülsenenden der Hülsen durch ein innerhalb des Heizkastens gehaltenes Heizmedium beheizbar ist.

Als Heizmedium lässt sich ein Metallpulver nutzen, das durch elektrische Heizstäbe oder durch ein Heatpipesystem innerhalb des Heizkastens beheizt wird.

Es besteht jedoch auch die Möglichkeit, das Heizmedium durch ein Wärmeträgerfluid zu bilden, wobei der Heizkasten unmittelbar an einem Wärmeträgerkreislauf angeschlossen ist.

Eine Beheizung der Hülsen lässt sich auch derart realisieren, indem den Hülsen am Umfang jeweils ein elektrisches Heizband zugeordnet ist.

Beim Einsatz beheizter Hülsen an dem Hülsenträger wird bevorzugt eine Wärmeisolierung zwischen dem Hülsenträger und dem Kühlkasten angeordnet, um Wärmeverluste zu vermeiden.

In Abhängigkeit von dem jeweiligen Fadentiter und der Anzahl der Filamente lässt sich die Kühleinrichtung als sogenannte Radialanblasung oder als Querstromanblasung ausführen. Um einen Kühlluftstrom radial von außen nach innen zu erzeugen ist die Weiterbildung der Erfindung vorgesehen, bei welcher der Kühlkasten mehrere luftdurchlässige Kühlzylinder aufweist, die in einer oberen Blaskammer angeordnet sind und die Einlassöffnung bilden, und dass den Kühlzylindern auf einer Auslassseite mehrere Rohrstutzen zugeordnet sind, die innerhalb einer Verteilkammer angeordnet sind und mehrere Auslassöffnungen an eine Unterseite des Kühlkastens bilden. Somit ist eine intensive Abkühlung durch einen über die Kühlzylinder radial von außen nach innen erzeugter Kühlluftstrom möglich.

Die Zufuhr der Kühlluft wird dabei bevorzugt über die Verteilkammer eingeleitet, die über ein Lochblech mit der Blaskammer verbunden ist.

Zur Ausbildung einer Querstromanblasung wird die Weiterbildung der Erfindung genutzt, bei welcher der Kühlkasten einen länglichen die Einlassöffnung bildenden Kühlschacht aufweist, der sich nach unten hin entlang einer seitlich angeordneten Blaskammer erstreckt und durch eine Blaswand mit der Blaskammer verbunden ist.

Im Nachfolgenden wird die Erfindung anhand einiger Ausführungsbeispiele der erfindungsgemäßen Schmelzspinnvorrichtung unter Bezug auf die beigefügten Figuren näher erläutert.

Es stellen dar:
Fig. 1.1
   und
   Fig. 1.2 mehrere Ansichten eines ersten Ausführungsbeispiels der Schmelzspinnvorrichtung
Fig. 2.1
   und
   Fig. 2.2 mehrere Ansichten eines weiteren Ausführungsbeispiels der erfindungsgemäßen Schmelzspinnvorrichtung
Fig. 3 schematisch eine Querschnittsansicht eines weiteren Ausführungsbeispiels der Schmelzspinnvorrichtung
Fig. 4 schematisch eine Querschnittsansicht eines weiteren Ausführungsbeispiels der erfindungsgemäßen Schmelzspinnvorrichtung
Fig. 5 schematisch eine Querschnittsansicht eines weiteren Ausführungsbeispiels der Schmelzspinnvorrichtung

In Fig. 1.1 und 1.2 ist ein erstes Ausführungsbeispiel der Schmelzspinnvorrichtung in mehreren Ansichten dargestellt. In Fig. 1.1 ist schematisch eine Längsschnittansicht und in Fig. 1.2 schematisch eine Querschnittansicht gezeigt. Insoweit kein ausdrücklicher Bezug zu einer der Figuren gemacht ist, gilt die nachfolgende Beschreibung für beide Figuren.

Die Schmelzspinnvorrichtung weist einen Spinnbalken 1 auf, der in den Fig. 1.1 und 1.2 nur mit einer unteren Hälfte dargestellt ist. Der Spinnbalken 1 ist beheizbar ausgeführt. An einer Unterseite 3 weist der Spinnbalken 1 mehrere Vertiefungen 5.1, 5.2 und 5.3 auf, die im Innern des Spinnkalkens 1 jeweils einen Spinndüsenanschluss 4.1, 4.2 und 4.3 bilden. An den Spinndüsenanschlüssen 4.1, 4.2 und 4.3 sind jeweils eine Spinndüse 2.1. 2.2 und 2.3 gehalten. Üblicherweise sind die Spinndüsen 2.1, 2.2 und 2.3 als sogenannte Spinndüsenpakete ausgeführt und lassen sich durch eine Schraubverbindungen an den Spinndüsenanschlüssen 4.1, 4.2 und 4.3 befestigen. Die Vertiefungen 5.1, 5.2 und 5.3 sind im Durchmesser größer ausgebildet als die Spinndüsen 2.1, 2.2 und 2.3, so dass sich jeweils zwischen den Vertiefungen 5.1, 5.2 und 5.3 und den Spinndüsen 2.1, 2.2 und 2.3 ein Ringspalt 6.1, 6.2 und 6.3 bildet.

Der Spinnbalken 1 umfasst noch ein hier nicht dargestelltes Schmelzeverteilersystem, das die Spinndüsen 2.1, 2.2 und 2.3 mit einer Mehrfachspinnpumpe verbindet. Die hier nicht dargestellte Spinnpumpe ist ebenfalls am Spinnbalken 1 gehalten.

Unterhalb des Spinnbalkens 1 ist eine Kühleinrichtung 12 angeordnet, die einen höhenverstellbaren Kühlkasten 13 aufweist. Der Kühlkasten 13 ist in diesem Ausführungsbeispiel als eine Radialanblasung ausgebildet. Hierzu weist der Kühlkasten 13 eine obere Blaskammer 14 und eine untere Verteilkammer 17 auf. Innerhalb der oberen Blaskammer 14 sind mehrere Kühlzylinder 16.1, 16.2 und 16.3 angeordnet, die jeweils eine Einlassöffnung 15.1, 15.2 und 15.3 bilden. Die Einlassöffnungen 15.1 bis 15.3 sowie die Kühlzylinder 16.1 bis 16.3 sind koaxial zu den Spinndüsen 2.1, 2.2 und 2.3 gehalten, so dass ein durch die Spinndüsen 2.1 bis 2.3 jeweils erzeugtes Filamentbündel über die Einlassöffnungen 15.1 bis 15.3 in den Kühlkasten 13 einlaufen können.

Die Kühlzylinder 16.1 bis 16.3 münden in mehrere Rohrstutzen 18.1, 18.2 und 18.3, die in der unteren Verteilkammer 17 angeordnet sind. Die Rohrstutzen 18.1 bis 18.3 bilden an der Unterseite des Kühlkastens 13 jeweils eine Auslassöffnung 21.1, 21.2 und 21.3. Die Verteilkammer 17 ist über einen Luftanschluss 19 mit einer hier nicht dargestellten Kühlluftquelle gekoppelt. Innerhalb der Verteilkammer 17 lässt sich eine einströmende Kühlluft über ein Lochblech 20 in die obere Blaskammer 14 leiten. Die innerhalb der Blaskammer 14 angeordneten Kühlzylinder 16.1 bis 16.3 weisen eine gasdurchlässige Wandung auf, so dass die innerhalb einer Blaskammer 14 eintretende Kühlluft über die Kühlzylinder 16.1 bis 16.3 auf die durch den Kühlkasten 13 geleiteten Filamentstränge radial von außen nach innen strömt. Die der Verteilkammer 17 angeordneten Rohrstutzen 18.1 bis 18.3 weisen jeweils eine geschlossene Zylinderwandung auf.

Zwischen dem Kühlkasten 13 und dem Spinnbalken 1 ist ein Hülsenträger 10 angeordnet. Der Hülsenträger 10 weist mehrere fest aufragende Hülsen 18.1, 18.2 und 18.3 auf, die mit einem unteren Hülsenende 7.1, 7.2 und 7.3 den Einlassöffnungen 15.1, 15.2 und 15.3 zugeordnet sind und die mit einem oberen Hülsenende 9.1, 9.2 und 9.3 in die Vertiefungen 5.1, 5.2 und 5.3 des Spinnbalkens 1 hineinragen. Das Hülsenende 9.1, 9.2 und 9.3 der Hülsen 8.1, 8.2 und 8.3 ist derart bemessen, dass die Hülsenenden 9.1 bis 9.3 in die Ringspalte 6.1, 6.2 und 6.3 hineinragen. Die Hülsen 8.1 bis 8.3 bilden somit eine Übergangszone zwischen den Spinndüsen 2.1 bis 2.3 und der Kühleinrichtung 12, in welcher die Filamente keine aktive Kühlung erhalten.

In diesem Ausführungsbeispiel ist der Hülsenträger 10 durch eine Platte 11 gebildet, die an der Oberseite des Kühlkastens 13 befestigt ist. So bilden der Hülsenträger 10 und der Kühlkasten 13 eine Baueinheit, die relativ zum Spinnbalken 1 höhenverstellbar ist. Die Höhenverstellung des Kühlkastens 13 ist hier nicht näher dargestellt. Sie lässt sich vorteilhaft über pneumatische oder hydraulische Steuereinheiten ausführen, die den Kühlkasten 13 und damit die Hülsenenden 9.1, 9.2 und 9.3 in beliebiger Position relativ zum Spinnbalken 1 halten können. Somit lässt sich die zwischen den Spinndüsen 2.1 bis 2.3 und dem Kühlkasten 13 eingestellte Länge der Abschirmzone durch die Hülsen 8.1 bis 8.3 stufenlos einstellen.

Die in der Fig. 1.1 und 1.2 dargestellte Anzahl der Spinndüsen an der Unterseite des Spinnbalkens 1 ist beispielhaft. Grundsätzlich können die Spinndüsen in einer Mehrzahl einreihig oder mehrreihig an der Unterseite des Spinnbalkens gehalten werden.

In den Fig. 2.1 bis 2.2 ist ein weiteres Ausführungsbeispiel der erfindungsgemäßen Schmelzspinnvorrichtung dargestellt. Das Ausführungsbeispiel ist in Fig. 2.1 in einer Längsschnittansicht und in Fig. 2.2 in einer Querschnittsansicht schematisch gezeigt. Insoweit kein ausdrücklicher Bezug einer der Figuren gemacht ist, gilt die nachfolgende Beschreibung für beide Figuren.

Der Spinnbalken 1 ist identisch zu dem Ausführungsbeispiel nach Fig. 1.1 und 1.2 ausgeführt, so dass an dieser Stelle zu der vorgenannten Beschreibung Bezug genommen wird und zur Vermeidung von Wiederholungen keine weitere Erläuterung erfolgt.

Unterhalb des Spinnbalkens 1 ist die Kühleinrichtung 12 als eine Querstromanblasung ausgeführt. Hierzu weist der Kühlkasten 13 einen länglichen Kühlschacht 26 auf, der eine Einlassöffnung 15 bildet, die sich über die Spinndüsen 2.1 bis 2.3 erstreckt.

Wie insbesondere aus der Darstellung in Fig. 2.2 hervorgeht, erstreckt sich der Kühlschacht nach unten hin entlang einer Blaskammer 28, die über eine Blaswand 27 mit dem Kühlschacht 26 verbunden ist. Der Kühlschacht ist nach unten hin offen und bildet eine Auslassöffnung 21.

Die seitlich neben dem Kühlschacht 26 vorgeordnete Blaskammer 28 ist über einen Lauftanschluss 19 mit einer hier nicht dargestellten Kühlluftquelle gekoppelt.

An der Oberseite des Kühlkastens 13 ist ein Hülsenträger 10 in Form eines Heizkastens 22 angeordnet. Der Heizkasten 22 wird von den Hülsenenden 7.1 bis 7.3 der Hülsen 8.1 bis 8.3 durchdrungen, die der Einlassöffnung 15 an der Oberseite des Kühlkastens 13 zugeordnet sind. Die gegenüberliegenden Hülsenenden 9.1 bis 9.3 der aus einem wärmeleitenden Material gebildeten Hülsen 8.1 bis 8.3 ragen in die Ringspalte 6.1 bis 6.3. Die Funktion zur Abschirmung und zur Bildung einer Übergangszone ist hierbei identisch zu dem Ausführungsbeispiel nach Fig. 1.1 und 1.2. In dem Ausführungsbeispiel nach Fig. 2.1 und 2.2 werden die Hülsen 8.1 bis 8.3 durch den Heizkasten 22 beheizt. Der Heizkasten 22 ist über einen Zulauf 23 und ein Ablauf 24 an einem hier nicht dargestellten Wärmeträgerfluidkreislauf angeschlossen, so dass innerhalb des Heizkastens 22 die Hülsenenden 9.1 bis 9.3 der Hülsen 8.1 bis 8.3 mit einem Wärmeträgerfluid umspült sind, so dass eine Erwärmung der Hülsen 8.1 bis 8.3 stattfindet. Zur Vermeidung von Wärmeverlusten ist zwischen dem Heizkasten 22 und dem Kühlkasten 13 eine Isolierung 25 angeordnet.

Das in Fig. 2.1 und 2.2 dargestellte Ausführungsbeispiel der Schmelzspinnvorrichtung ermöglicht somit ebenfalls eine stufenlose Einstellung der Länge der Übergangszone zwischen den Spinndüsen 2.1 bis 2.3 und dem Kühlkasten 13. Je nach Einstellung der Eintauchtiefe der Hülsenenden 7.1 bis 7.3 stellt sich eine Länge der Übergangszone zwischen dem Spinnbalken 1 und der Kühleinrichtung 12 ein. Damit lassen sich variable Übergangszonen zur verlangsamten Abkühlung der Filamentstränge nach dem Extrudieren ausbilden.

Bei dem in Fig. 2.1 und 2.2 dargestellten Variante der erfindungsgemäßen Schmelzspinnvorrichtung besteht ebenfalls die Möglichkeit, dass der Hülsenträger 10 mit den Hülsen 8.1 bis 8.3 von der Kühleinrichtung 12 gelöst werden kann, so dass die Kühleinrichtung 12 mit dem Kühlkasten 10 und der Isolierung 25 direkt an die Unterseite 3 des Spinnbalkens 1 gehalten werden kann. So lässt sich die Fadenherstellung auch ohne eine zusätzliche Abschirmung realisieren.

In Fig. 3 ist ein weiteres Ausführungsbeispiel einer Schmelzspinnvorrichtung schematisch in einer Querschnittsansicht dargestellt. Bei dem Ausführungsbeispiel nach Fig. 3 ist nur der Spinnbalken 1 mit dem Hülsenträger 10 und einer der Hülsen 8.1 dargestellt. Die sich unterhalb des Hülsenträgers 10 befindliche Kühleinrichtung 12 wurde nicht gezeigt, da die Variante nach Fig. 3 wahlweise mit dem Ausführungsbeispiel nach Fig. 1.1 oder 2.1 kombinierbar ist.

Bei dem in Fig. 3 dargestellten Ausführungsbeispiel wird die Hülse 8.1 durch ein Faltenbalg 29 gebildet. Der Faltenbalg 29 erstreckt sich zwischen den Hülsenenden 7.1 und 9.1. Das Hülsenende 9.1 ist in einem Ringspalt 6 befestigt. Das gegenüberliegende Hülsenende 7.1 ist an dem Hülsenträger 10 ebenfalls befestigt.

Zur Einstellung einer Länge der Abschirmung zwischen der Spinndüse 2.1 und dem Hülsenträger 10 lässt sich der Hülsenträger in seiner Höhe verstellen, so dass der Faltenbalg 29 je nach Richtung der Verstellung gedehnt oder gestaucht wird. Die Längenänderung lässt sich somit allein durch den Faltenbalg 29 realisieren. Der Faltenbalg 29 ist bevorzugt aus einem Drahtgewebe hergestellt, dass wärmeleitende Eigenschaften aufweist. Daher lässt sich das in Fig. 3 dargestellte Ausführungsbeispiel auch beheizbar ausführen.

In der Fig. 4 ist eine weitere Ausführungsform eines Hülsenträgers 10 dargestellt, die beispielsweise in der Schmelzspinnvorrichtung nach Fig. 1.1 oder Fig. 2.1 einsetzbar wäre. Das Ausführungsbeispiel nach Fig. 4 ist im wesentlichen identisch zu dem Ausführungsbeispiel nach Fig. 2.1. Der Hülsenträger 10 ist auch in diesem Fall durch einen Heizkasten 22 ausgeführt. Der Heizkasten wird von den Hülsenenden 7.1 bis 7.3 durchdrungen, wobei in Fig. 4 nur das Hülsenende 7.1 der Hülse 8.1 dargestellt ist. Innerhalb des Heizkasten 22 ist ein Metallpulver 33 angeordnet, das durch zwei elektrisch beheizte Heizstäbe 31 beheizt wird. Die Heizstäbe 31 erstrecken sich im wesentlichen über die gesamte Länge des Spinnbalkens 1. Somit lässt sich die mit dem Heizkasten 22 verbundenen Hülsen 8.1 bis 8.3 erwärmen.

Bei dem in Fig. 4 dargestellten Ausführungsbeispiel könnten die Heizstäbe 31 auch durch ein Heatpipesystem ersetzt werden. Hierzu wird das Metallpulver 30 innerhalb des Heizkastens 22 durch jeweils ein Wärmerohr beheizt.

Für den Fall, dass der Hülsenträger 10 als eine Platte 11 ausgebildet ist, wie in dem Ausführungsbeispiel nach Fig. 1.1 und 1.2 gezeigt, könnte eine Beheizung der Hülsen 8.1 bis 8.3 unmittelbar durch ein elektrisches Heizband erfolgen. Hierzu ist in Fig. 5 ein weiteres Ausführungsbespiel einer möglichen Übergangszone zwischen dem Spinnbalken 1 und der nicht näher dargestellten Kühleinrichtung 12 dargestellt. Der Hülsenträger 10 ist als eine Platte 11 ausgeführt und trägt die aufragend gehaltenen Hülsen 8.1 bis 8.3, wobei in Fig. 5 nur die Hülse 8.1 gezeigt ist. Dem an dem Hülsenträger 10 gehaltenen Hülsenende 7.1 ist in unmittelbarer Nähe eine Heizband 32 zugeordnet, das am Umfang der Hülse 8.1 gehalten ist. Die hier nicht dargestellten Hülsen 8.2 und 8.3 weisen ebenfalls ein elektrisches Heizband 32 auf, so dass jede der Übergangszonen mit einer beheizten Hülse ausführbar ist.

Die in den Figuren dargestellten Ausführungsbeispiele stellen nur einige Konstruktionsmöglichkeiten dar, um mittels eines höhenverstellbaren Hülsenträgers 10 eine gleichzeitige parallele Verstellung mehrerer den Spinndüsen zugeordneten Hülsen zu ermöglichen. Wesentliche hierbei ist, dass Zusammenwirken zwischen der Kühleinrichtung 12 und dem Hülsenträger 10, zur Einstellung einer gewünschten Länge der Übergangszone zur Abschirmung möglicher Kühllufteinflüsse unmittelbar unterhalb der Spinndüsen.

## Patentansprüche

1. Schmelzspinnvorrichtung mit mehreren Spinndüsen (2.1, 2.2), die an einem beheizbaren Spinnbalken (1) gehalten sind, und mit einer Kühleinrichtung (12), die einen höhenverstellbaren Kühlkasten (13) an einer Unterseite (3) des Spinnbalkens (1) aufweist, wobei der Kühlkasten (13) eine oder mehrere den Spinndüsen (2.1, 2.2) zugeordnete Einlassöffnungen (15, 15.1, 15.2) aufweist, **dadurch gekennzeichnet, dass** zwischen dem Kühlkasten (13) und dem Spinnbalken (1) ein Hülsenträger (10) angeordnet ist, der pro Spinndüse (2.1, 2.2) eine von mehreren aufragenden Hülsen (8.1, 8.2) aufweist, die mit einem Hülsenende (7.1, 7.2) der oder den Einlassöffnungen (15, 15.1, 15.2) des Kühlkastens (13) zugeordnet sind und die mit einem gegenüberliegenden freien Hülsenende (9.1, 9.2) jeweils in einen Ringspalt (6.1, 6.2) zwischen einer der Spinndüsen (2.1, 2.2) und dem Spinnbalken (1) hineinragen.

2. Schmelzspinnvorrichtung nach Anspruch 1, **dadurch gekennzeichnet, dass** der Hülsenträger (10) mit fest aufragenden Hülsen (8.1, 8.2) an einer Oberseite des Kühlkastens (13) gehalten ist und dass der Kühlkasten (13) zur Einstellung einer Eintauchtiefe des freien Hülsenendes (9.1, 9.2) in den Spinnbalken (1) stufenlos verstellbar ist.

3. Schmelzspinnvorrichtung nach Anspruch 1, **dadurch gekennzeichnet, dass** die Hülsen (8.1, 8.2) zwischen den Hülsenenden (7.1, 7.2, 9.1, 9.2) jeweils durch einen Faltenbalg (29) gebildet sind, wobei der Kühlkasten (13) zur Einstellung einer Balglänge der Faltenbalge (29) stufenlos verstellbar ist.

4. Schmelzspinnvorrichtung nach einem der Ansprüche 1 bis 3, **dadurch gekennzeichnet, dass** der Hülsenträger (10) lösbar mit dem Kühlkasten (13) verbunden ist und dass der Kühlkasten (13) wahlweise mit oder ohne Hülsenträger (10) an der Unterseite (3) des Spinnbalkens (1) einsetzbar ist.

5. Schmelzspinnvorrichtung nach einem der Ansprüche 1 bis 4, **dadurch gekennzeichnet, dass** der Hülsenträger (10) durch eine obere Platte (11) des Kühlkastens (13) gebildet ist.

6. Schmelzspinnvorrichtung nach einem der Ansprüche 1 bis 4, **dadurch gekennzeichnet, dass** der Hülsenträger (10) durch ein Heizkasten (22) und die Hülsen (8.1, 8.2) aus einem wärmeleitenden Material gebildet sind, wobei die Hülsenenden (7.1, 7.2) der Hülsen (8.1, 8.2) durch ein innerhalb des Heizkastens (22) gehaltenes Heizmedium beheizbar sind.

7. Schmelzspinnvorrichtung nach Anspruch 6, **dadurch gekennzeichnet, dass** das Heizmedium ein Metallpulver (30) ist, dass durch elektrische Heizstäbe (31) oder durch ein Heatpipe-System beheizbar ist.

8. Schmelzspinnvorrichtung nach Anspruch 6, **dadurch gekennzeichnet, dass** das Heizmedium durch ein Wärmeträgerfluid gebildet ist, wobei der Heizkasten (22) an einem Wärmeträgerkreislauf angeschlossen ist.

9. Schmelzspinnvorrichtung nach einem der Ansprüche 1 bis 5, **dadurch gekennzeichnet, dass** die Hülsen (8.1, 8.2) am Umfang durch jeweils einem elektrischen Heizband (32) beheizbar sind.

10. Schmelzspinnvorrichtung nach einem der Ansprüche 6 bis 9, **dadurch gekennzeichnet, dass** eine Wärmeisolierung (25) zwischen dem Hülsenträger (10) und dem Kühlkasten (13) angeordnet ist.

11. Schmelzspinnvorrichtung nach einem der Ansprüche 1 bis 10, **dadurch gekennzeichnet, dass** der Kühlkasten (13) mehrere luftdurchlässige Kühlzylinder (16.1, 16.2) aufweist, die in einer oberen Blaskammer (14) angeordnet sind und die Einlassöffnungen (15.1, 15.2) bilden, und dass den Kühlzylindern (16.1, 16.2) auf einer Auslassseite mehrere Rohrstutzen (18.1, 18.2) zugeordnet sind, die innerhalb einer Verteilkammer (17) angeordnet sind und mehrere Auslassöffnungen (21.1, 21.2) an einer Unterseite des Kühlkastens (13) bilden.

12. Schmelzspinnvorrichtung nach Anspruch 11, **dadurch gekennzeichnet, dass** zwischen der Blaskammer (14) und der Verteilkammer (17) ein Lochblech (20) angeordnet ist und dass die Verteilkammer (17) mit einer Kühlluftquelle verbunden ist.

13. Schmelzspinnvorrichtung nach einem der Ansprüche 1 bis 10, **dadurch gekennzeichnet, dass** der Kühlkasten (13) einen länglichen die Einlassöffnung (15) bildenden Kühlschacht (26) aufweist, der sich nach untenhin entlang einer seitlich angeordneten Blaskammer (28) erstreckt und durch eine Blaswand (27) mit der Blaskammer (28) verbunden ist.

## Claims

1. A melt spinning device having a plurality of spinning nozzles (2.1, 2.2), which are held on a heatable spin beam (1), and having a cooling device (12) which has a height-adjustable cooling box (13) on an underside (3) of the spin beam (1), the cooling box (13) having one or more inlet openings (15, 15.1, 15.2) associated with the spinning nozzles (2.1, 2.2), **characterized in that** a sleeve carrier (10) which has one of a plurality of projecting sleeves (8.1, 8.2) per spinning nozzle (2.1, 2.2) is arranged between the cooling box (13) and the spin beam (1), said sleeves are associated with one sleeve end (7.1, 7.2) of the inlet opening or openings (15, 15.1, 15.2) of the cooling box (13) and, with an opposite free sleeve end (9.1, 9.2), each project into an annular gap (6.1, 6.2) between one of the spinning nozzles (2.1, 2.2) and the spin beam (1).

2. The melt spinning device as claimed in claim 1, **characterized in that** the sleeve carrier (10) is held with fixedly projecting sleeves (8.1, 8.2) on an upper side of the cooling box (13), and **in that** the cooling box (13) can be adjusted continuously in order to adjust an immersion depth of the free sleeve end (9.1, 9.2) into the spin beam (1).

3. The melt spinning device as claimed in claim 1, **characterized in that** the sleeves (8.1, 8.2) between the sleeve ends (7.1, 7.2, 9.1, 9.2) are each formed by a bellows (29), wherein the cooling box (13) can be adjusted continuously to set a length of the bellows (29).

4. The melt spinning device as claimed in one of claims 1 to 3, **characterized in that** the sleeve carrier (10) is detachably connected to the cooling box (13), and that **in that** the cooling box (13) can optionally be used with or without sleeve carriers (10) on the underside (3) of the spin beam (1).

5. The melt spinning device as claimed in one of claims 1 to 4, **characterized in that** the sleeve carrier (10) is formed by an upper plate (11) of the cooling box (13).

6. The melt spinning device as claimed in one of claims 1 to 4, **characterized in that** the sleeve carrier (10) is formed by a heating box (22) and the sleeves (8.1, 8.2) are formed from a heat-conducting material, wherein the sleeve ends (7.1, 7.2) of the sleeves (8.1, 8.2) can be heated by a heating medium held within the heating box (22).

7. The melt spinning device as claimed in claim 6, **characterized in that** the heating medium is a metal powder (30), which can be heated by electric heating rods (31) or by a heat-pipe system.

8. The melt spinning device as claimed in claim 6, **characterized in that** the heating medium is formed by a heat-exchange fluid, wherein the heating box (22) is connected to a heat-exchange circuit.

9. The melt spinning device as claimed in one of claims 1 to 5, **characterized in that** the sleeves (8.1, 8.2) can each be heated by an electric heating strip (32) on the circumference.

10. The melt spinning device as claimed in one of claims 6 to 9, **characterized in that** thermal insulation (25) is arranged between the sleeve carrier (10) and the cooling box (13).

11. The melt spinning device as claimed in one of claims 1 to 10, **characterized in that** the cooling box (13) has a plurality of air-permeable cooling cylinders (16.1, 16.2), which are arranged in an upper blower chamber (14) and form the inlet openings (15.1, 15.2), and **in that** the cooling cylinders (16.1, 16.2) are assigned a plurality of pipe nozzles (18.1, 18.2) on an outlet side, which are arranged within a distributor chamber (17) and form a plurality of outlet openings (21.1, 21.2) on an underside of the cooling box (13).

12. The melt spinning device as claimed in claim 11, **characterized in that** a perforated plate (20) is arranged between the blower chamber (14) and the distributor chamber (17), and **in that** the distributor chamber (17) is connected to a cooling air source.

13. The melt spinning device as claimed in one of claims 1 to 10, **characterized in that** the cooling box (13) has an elongated cooling shaft (26) forming the inlet opening (15), which extends downward along a blower chamber (28) arranged at the side and is connected to the blower chamber (28) by a blower wall (27).

## Revendications

1. Dispositif de filage par fusion avec plusieurs filières (2.1, 2.2) maintenues sur une tête de filage (1) pouvant être chauffée, et avec un dispositif de refroidissement (12) qui présente une boîte de refroidissement (13) réglable en hauteur au niveau d'un dessous (3) de la tête de filage (1), dans lequel la boîte de refroidissement (13) présente une ou plusieurs ouvertures d'entrée (15, 15.1, 15.2) associées aux filières (2.1, 2.2),
**caractérisé en ce que**, entre la boîte de refroidissement (13) et la tête de filage (1), un support de tubes (10) est disposé lequel, par filière (2.1, 2.2), présente un parmi plusieurs tubes (8.1, 8.2) dressés, lesquels sont associés avec une extrémité de tube (7.1, 7.2) à l'ouverture d'entrée, ou aux ouvertures d'entrée (15, 15.1, 15.2) de la boîte de refroidissement (13) et lesquels pénètrent avec une extrémité de tube libre (9.1, 9.2) située en vis-à-vis respectivement dans une fente annulaire (6.1, 6.2) entre l'une des filières (2.1, 2.2) et la tête de filage (1).

2. Dispositif de filage par fusion selon la revendication 1, **caractérisé en ce que** la tête de filage (10) avec des tubes (8.1, 8.2) dressés de manière fixe est maintenue au niveau d'un dessus de la boîte de refroidissement (13) et que la boîte de refroidissement (13) est réglable en continu pour le réglage d'une profondeur d'enfoncement de l'extrémité libre de tube (9.1, 9.2) dans la tête de filage (1).

3. Dispositif de filage par fusion selon la revendication 1, **caractérisé en ce que** les tubes (8.1, 8.2) sont formés respectivement par un soufflet (29) entre les extrémités de tube (7.1, 7.2, 9.1, 9.2), dans lequel la boîte de refroidissement (13) est réglable en continu pour le réglage d'une longueur de soufflet des soufflets (29).

4. Dispositif de filage par fusion selon l'une des revendications 1 à 3, **caractérisé en ce que** le support de tubes (10) est relié de manière détachable à la boîte de refroidissement (13) et que la boîte de refroidissement (13) peut être mise en place, avec ou sans support de tubes (10) au choix, au niveau du dessous (3) de la tête de filage (1).

5. Dispositif de filage par fusion selon l'une des revendications 1 à 4, **caractérisé en ce que** le support de tubes (10) est formé par une plaque supérieure (11) de la boîte de refroidissement (13).

6. Dispositif de filage par fusion selon l'une des revendications 1 à 4, **caractérisé en ce que** le support de tubes (10) est formé par une boîte de chauffage (22) et les tubes (8.1, 8.2) par un matériau thermoconducteur, dans lequel les extrémités de tube (7.1, 7.2) des tubes (8.1, 8.2) peuvent être chauffées par un milieu de chauffage conservé à l'intérieur de la boîte de chauffage (22).

7. Dispositif de filage par fusion selon la revendication 6, **caractérisé en ce que** le milieu de chauffage est une poudre métallique (30) pouvant être chauffée par des thermoplongeurs électriques (31) ou par un système à caloducs.

8. Dispositif de filage par fusion selon la revendication 6, **caractérisé en ce que** le milieu de chauffage est formé par un fluide caloporteur, dans lequel la boîte de chauffage (22) est raccordée à un circuit caloporteur.

9. Dispositif de filage par fusion selon l'une des revendications 1 à 5, **caractérisé en ce que** les tubes (8.1, 8.2) peuvent être chauffés sur le pourtour respectivement par un ruban chauffant électrique (32).

10. Dispositif de filage par fusion selon l'une des revendications 6 à 9, **caractérisé en ce qu'**une isolation thermique (25) est disposée entre le support de tubes (10) et la boîte de refroidissement (13).

11. Dispositif de filage par fusion selon l'une des revendications 1 à 10, **caractérisé en ce que** la boîte de refroidissement (13) présente plusieurs cylindres de refroidissement perméables à l'air (16.1, 16.2), lesquels sont disposés dans une chambre de soufflage supérieure (14) et forment les ouvertures d'entrée (15.1, 15.2), et que plusieurs tubulures (18.1, 18.2) sont associées aux cylindres de refroidissement (16.1, 16.2) sur un côté de sortie, lesquelles sont disposées à l'intérieur d'une chambre de répartition (17) et forment plusieurs ouvertures de sortie (21.1, 21.2) au niveau d'un dessous de la boîte de refroidissement (13).

12. Dispositif de filage par fusion selon la revendication 11, **caractérisé en ce qu'**une tôle perforée (20) est disposée entre la chambre de soufflage (14) et la chambre de répartition (17) et que la chambre de répartition (17) est reliée à une source d'air de refroidissement.

13. Dispositif de filage par fusion selon l'une des revendications 1 à 10, **caractérisé en ce que** la boîte de refroidissement (13) présente un puits de refroidissement (26) allongé formant l'ouverture d'entrée (15), lequel s'étend vers le bas le long d'une chambre de soufflage (28) disposée latéralement et est relié par une paroi de soufflage (27) à la chambre de soufflage (28).
